# EUROPÄISCHE PATENTSCHRIFT

(11) **EP 0 667 630 B1**
(45) Veröffentlichungstag und Bekanntmachung des Hinweises auf die Patenterteilung: **04.04.2001**
(21) Anmeldenummer: 95101246.7
(22) Anmeldetag: 30.01.1995
(51) Int. Cl.: H01H 1/18, H01H 1/20

(54) **Schalteinrichtung mit drehbarem Tragkörper für Kontaktträger**
Switch device for rotatable support for contact carrier
Dispositif interrupteur à support rotatif pour porte-contact

(30) Priorität: 11.02.1994 WO PCT/DE94/00146
(43) Veröffentlichungstag der Anmeldung: 16.08.1995
(73) Patentinhaber: SIEMENS AKTIENGESELLSCHAFT, 80333 München (DE)
(72) Erfinder: Kotowicz, Alexander, Dipl.-Ing., D-93049 Regensburg (DE); Prem, Bernhard, Dipl.-Ing., D-92637 Weiden (DE)

(56) Entgegenhaltungen:
- BE-A- 564 768
- DE-B- 1 069 258
- FR-A- 1 135 011
- GB-A- 2 147 146
- GB-A- 2 169 143

## Beschreibung

Die Erfindung bezieht sich auf eine Schalteinrichtung, die mit einem drehbar gelagerten Tragkörper arbeitet, in dem exzentrisch zu seinem Drehlager zumindest ein Kontaktträger hinsichtlich des Tragkörpers drehbar mit Spiel in Richtung der Kontaktachsen gelagert ist (GB-A-2 147 146).

Bei Schalteinrichtungen wird üblicherweise zumindest ein bewegliches Kontaktstück auf einer mehr oder weniger kreisförmigen oder geradlinigen Bewegungsbahn zu einem feststehenden Kontaktstück geführt. In der Nähe der Kontaktberührung führt das bewegliche Kontaktstück hierbei mehr oder weniger eine vertikale Bewegung zum feststehenden Kontaktstück aus. Bei kleinen Leistungen, wie sie im Elektronikbereich auftreten, stört die Oxydation der Kontaktstücke und allgemein der erhöhte Übergangswiderstand in den Grenzschichten der Kontaktstücke. Bei großen Schaltleistungen sieht man sich der Gefahr der Kontaktstückverschweißung ausgesetzt. Um eine sogenannte Selbstreinigung der Kontaktstücke zu erreichen, ist es üblich, Kontaktstückträger Kippbewegungen ausführen zu lassen, so daß die Kontaktstücke in etwa aufeinander abrollen können (beispielsweise DE-A-3 931 108 = GR 88 P 8599). Eine formschlüssige gesteuerte seitliche Verschiebung des beweglichen Kontaktstückes ist nur durch aufwendige kinematische Führungen zu realisieren. Das Kontaktsystem entsprechend GB-2147146 wird nur beim Schließvorgang formschlüssig, beim Öffnungsvorgang durch die schräggestellte Feder nur kraftschlüssig gesteuert. Der Erfindung liegt die Aufgabe zugrunde, eine Schalteinrichtung zu entwickeln, die bei einfachem Aufbau eine gute Selbstreinigung der Kontaktstücke erzielt.

Die Lösung der geschilderten Aufgabe erfolgt durch eine Schalteinrichtung nach Patentanspruch 1. Der Kontaktträger liegt mit beiden Kontaktstücken an je einem ortsfesten Gegenkontaktträger gefedert an. Da Toleranz- und Verschleißausgleich durch die Position des Kontaktträgers erfolgen, ist kein flexibles Anschlußkabel zur Aufnahme der Relativbewegungen notwendig. Der Federweg und zwei Anlagerücken des Tragkörpers zum Kontaktträger sind dabei derart bemessen, daß folgende Merkmale erfüllt sind:
- von der sich gedanklich frei einstellenden Kreisbewegung des beweglichen Kontaktstückes wird längs eines flachen Kreisbogenstückes eine zum Kontaktstück vertikale Komponente durch die Feder aufgezehrt, so daß in diesem Bewegungsbereich die Kontaktstücke einer formschlüssig erzwungenen translatorischen Bewegung ausgesetzt sind.
- das bewegliche Kontaktstück hebt am Ende des Federweges bei überwiegend vertikaler Komponente rasch ab, wobei auch der umgekehrte Bewegungsablauf ermöglicht ist.

Während der translatorischen Bewegung reiben die Kontaktstücke formschlüssig aufeinander, so daß sie gereinigt werden, wobei an diese Bewegung sich eine schnelle vertikale Bewegung anschließt, worunter verstanden wird, daß das bewegliche Kontaktstück schnell vom festen Kontaktstück entfernt bzw. an dieses angenähert wird. Dieser Bewegungsablauf wird durch einen drehbar gelagerten Tragkörper erzielt, zu dessen Drehlager exzentrisch und drehbar zum Tragkörper ein Kontaktträger mit Spiel in Richtung der Kontaktachsen gelagert ist. Die Bewegung des Tragkörpers kann durch ein Handbetätigungsglied oder durch eine Mimik erfolgen, die unmittelbar am Tragkörper bzw. an dessen Drehlager angreift, wobei diese Angriffsstelle auch verstellbar sein kann.

Der Kontaktträger ist als Brücke mit zwei in etwa endständigen Kontaktstücken ausgeführt. Kontaktträger oder Kontaktbrücken können in im wesentlichen schlitzförmigen Aufnahmen des Tragkörpers eingelegt sein.

Hierzu kann der Tragkörper zumindest eine Aufnahme für einen Kontaktträger zur Bildung eines Öffners oder eines Schließers aufweisen, im einzelnen nach Patentanspruch 3. Hierbei wird für einen Öffner außer der Aufnahme für den Kontaktträger eine Ausnehmung für eine Druckfeder in Öffnungsrichtung hinter dem Kontaktträger ausgebildet. Für einen Schließer wird außer der Ausnehmung für den Kontaktträger eine Ausnehmung für eine Druckfeder in Schließrichtung vor dem Kontaktträger ausgebildet.

Im Tragkörper können zumindest zwei Schlitze ausgebildet sein, die mittig Drehlager für Kontaktbrücken bilden, die zu den Rändern des Tragkörpers zu V-förmig erweitert sind und deren Drehlager exzentrisch zum Drehlager des Tragkörpers ausgebildet sind. Nach einem einfachen Ausführungsbeispiel kann am Tragkörper ein zapfenartiges Lager vorgesehen sein, gegen das eine sichelförmige Ausbiegung des Kontaktträgers arbeitet. Die Materialien können dabei insbesondere reibungsvermindernd ausgewählt werden.

Nach einer Weiterbildung ist der Antrieb eines Kontaktträgers hinsichtlich seiner Drehachse einstellbar. Ohne Änderung der Antriebsmimik des Tragkörpers können hierbei verschiedenartige translatorische und vertikale Bewegungen der Kontaktstücke eingestellt werden. Eine Systembauweise mehrerer Schalter kann mit der Schalteinrichtung auf einfache Weise dadurch realisiert werden, daß am Drehlager mit dem Tragkörper ein Antrieb in Wirkverbindung steht. So können zum Beispiel beim Aufbau mehrpoliger Schaltsysteme mehrere Schalter funktionsmäßig seitlich aneinandergekoppelt werden.

Durch Ausnutzen der translatorischen und der vertikalen Komponenten einer Kreisbewegung können widersprüchlichste Anforderungen an eine Kontaktbewegungsgeometrie mit geringem konstruktivem Aufwand erfüllt werden. Unter translatorischer Bewegung wird hierbei der horizontale Anteil einer radialen Bewegung verstanden. Besondere Vorteile sind:
- Die Lagerung des Kontaktträgers läßt sich konstruktiv leicht und dennoch exakt gestalten.
- Die Reibungsverluste in der Lagerung des Kontaktträgers bzw. der Kontaktbrücke lassen sich durch einfache Mitteln vermindern, da ein Drehlager sich in einfacher Weise kapseln läßt und bewährte Mittel wie Wälzlager eingesetzt werden können. Man kann auch besondere Werkstoffe unter dem Blickwinkel der Reibungsverminderung auswählen.
- Es läßt sich eine kompakte Bauweise erzielen und ein gleichmäßiger Verlauf der Rückstellkraft bei einer Drehfeder um das Drehlager erzielen. Man kann auch Druckfedern für das Kontaktstück bzw. die Kontaktbrücke durch eine Drehfeder um das Drehlager des Kontaktträgers bzw. der Kontaktbrücke ersetzen.
- Bei Kombinationen aus Schließern und Öffnern kann man durch gleichmäßigen Rückstellkraftverlauf im gewünschten Ausmaß auch eine geringere Abweichung der Arbeitspunkte beim Öffnen und Schließen erreichen.
- Luftstrecken und Kontaktabstände lassen sich ohne Eingriff in ein Spann- oder Schaltschloß einer anzubauenden Einrichtung den jeweiligen Bedürfnissen entsprechend einfach anpassen, indem der Drehwinkel bzw. Drehbereich des Tragkörpers geändert wird.
- Ein Drehantrieb kann in der Lagerachse eines mit dem Tragkörper fest verbundenen Drehlagers direkt angreifen.
- Durch verschiedenartige Bestückung des Tragkörpers mit Kontaktträgern oder Kontaktbrücken und durch unterschiedliche Ausführung lassen sich in einfacher Weise Konstruktionsvarianten verwirklichen.

Die Schalteinrichtung soll nun anhand von in der Zeichnung grob schematisch wiedergegebenen Ausführungsbeispielen näher erläutert werden:
In FIG 1 ist eine Schalteinrichtung in der Ausführung als Öffner in geschlossener Stellung der Kontakte veranschaulicht.
In FIG 2 ist zur Schalteinrichtung nach FIG 1 die Stellung wiedergegeben, nach der der Kontaktträger, bzw. im Ausführungsbeispiel die Kontaktbrücke, öffnet.
In FIG 3 ist für eine Schalteinrichtung nach FIG 1 die geöffnete Stellung der Kontakte dargestellt.
In FIG 4 ist für ein Konstruktionsprinzip nach den FIG 1 bis 3 eine Schalteinrichtung in Kombination eines oben ausgeführten Schließers und eines unten ausgebildeten Öffners wiedergegeben.
In FIG 5 ist eine Schalteinrichtung veranschaulicht, bei der in einem Tragkörper in der Zeichenebene oben und in der Zeichenebene unten wahlweise ein Schließer oder ein Öffner durch Umsetzen der Kontaktbrücke und des Trägers für das jeweilige Festkontaktstück realisiert werden kann.
In FIG 6 ist eine Schalteinrichtung veranschaulicht, bei der der Kraftangriff am Tragkörper einstellbar ist.

Die Schalteinrichtung nach FIG 1 weist einen drehbar gelagerten Tragkörper 1 in einem Gehäuse 2 auf, wobei exzentrisch zum Drehlager 3 des Tragkörpers 1 zumindest ein Kontaktträger 4, im Ausführungsbeispiel zwei Kontaktträger in der Ausbildung als Kontaktbrücke 5, angeordnet ist. Die Kontaktträger 4 sind um ein Drehlager 6 drehbeweglich und exzentrisch zum Drehlager 3 des Kontaktträgers ausgeführt. Ein Kontaktträger 4 liegt jeweils mit zumindest einem Kontaktstück 7 an einem ortsfesten Gegenkontaktträger 8 für ein ortsfestes Gegenkontaktstück 9 gefedert an. Im Ausführungsbeispiel wird die Federkraft durch Druckfedern 10 erzielt. Federweg und Anlagerücken 11 des Tragkörpers 1 sind hinsichtlich des Kontaktträgers 4 so bemessen,
- daß von der sich gedanklich frei einstellenden Kreisbahn 12 um das Drehlager 3 des beweglichen Kontaktstücks 7 längs eines flachen Kreisbogenstücks 13 eine zum Kontaktstück vertikale Komponente in der Druckfeder 10 aufgezehrt wird. In diesem Bewegungsbereich sind die Kontaktstücke 7 und 9 jeweils einer translatorischen Bewegung - gemeint: translatorischer Anteil einer radialen Bewegung - ausgesetzt. Am Ende des Federweges nimmt der Anlagerücken 11 jeweils den Kontaktträger 4 bei einem Öffner öffnend mit rascher Bewegung mit. Bei einem Schließer, beispielsweise nach FIG 4 die obere Kontaktbrücke, setzt der Kontaktträger 4 das bewegliche Kontaktstück 7 unter rascher Annährung an das Gegenkontaktstück 9 auf dieses auf, wobei hierauf eine translatorische Bewegung anschließt. Anstelle von Druckfedern 10 können auf der Gegenseite auch Zugfedern angeordnet werden. Man kann auch um das Drehlager 6 eine Drehfeder anordnen.

Im Ausführungsbeispiel nach FIG ist am Tragkörper 1 ein Handbedienungsglied 14 angeformt. Unter der Einwirkung einer Kraft in Pfeilrichtung 15 wird ausgehend von der Position nach FIG 1 in der Position nach FIG 2 die Stellung erreicht, an die sich die vertikale Öffnungsbewegung bis in Position nach FIG 3 anschließt. Als Schaltfeder kann eine Drehfeder 19, ww. eine Übertotpunktfeder verwendet werden, die beide Endstellungen des Tragkörpers fixiert.

Umso größer der Abstand zwischen dem Drehlager 3 des Kontaktträgers 1 und dem Drehlager 6 eines Kontaktträgers ausgeführt ist, umso größer wird die translatorische Bewegung zwischen den Schaltkontaktstücken.

Im Ausführungsbeispiel nach FIG 4 ist in einem Tragkörper 1 in der Zeichenebene oben ein Schließer und unten ein Öffner entsprechend den FIG 1 bis 3 wiedergegeben. Zwei Kontaktträger 4 sind jeweils zu einer Kontaktbrücke 5 ausgebildet. Die Kontaktträger 4 bzw. Kontaktbrücken 5 sind in Ausnehmungen des Tragkörpers 1 eingesetzt, die im wesentlichen als schlitzförmig anzusehen sind.

Im Ausführungsbeispiel nach FIG 5 sind die schlitzförmigen Aufnahmen 16 derart gestaltet, daß Kontaktträger 4 bzw. Kontaktbrücken 5 als Schließer, entsprechend der durchgehenden Linienführung nach FIG 5 oben und der unterbrochenen Linienführung in FIG 5 unten, eingesetzt werden können. Ein Öffner wird bei Einsatz entsprechend der unterbrochenen Linienführung oben und der geschlossenen Linienführung unten erzielt.

Im Ausführungsbeispiel nach FIG 6 ist veranschaulicht, daß der Kraftangriff, verbildlicht durch den Kraftpfeil 15, am Tragkörper 1 verstellbar sein kann. Hierzu ist im Ausführungsbeispiel im Handbedienungsorgan 20 ein Langloch 17 ausgeführt, in dem ein Mittel für äußeren Kraftangriff einstellbar ist. Hierdurch kann bei gegebenem Verstellweg des Mittels der Drehwinkel bzw. der Drehbereich des Tragkörpers 1 eingestellt werden.

Man kann auch die federnde Anlage eines drehbewegten Kontaktstücks am ortsfesten Gegenkontaktstück dadurch erzielen, daß das Gegenkontaktstück entsprechend gefedert ausgeführt wird und das drehbewegte Kontaktstück ungefedert gehalten wird.

## Patentansprüche

1. Schalteinrichtung, die in einem drehbar gelagerten Tragkörper (1) exzentrisch zu dessen Drehlager (3) zumindest einen Kontaktträger (4) hinsichtlich des Tragkörpers (1) drehbar mit Spiel in Richtung der Kontaktachsen (91) lagert, gekennzeichnet dadurch,
- dass der Kontaktträger (4) mit zwei in etwa endständigen Kontaktstücken (7) an den ortsfesten Gegenkontaktstücken (9) der ortsfesten Gegenkontaktträger (8) gefedert anliegt,
- dass der Federweg und ein Anlagerücken (11) des Tragkörpers (1) zum Kontaktträger (4) derart bemessen sind, daß von der sich gedanklich frei einstellenden Kreisbahn (12; um 3) der beweglichen Kontaktstücke (7) längs eines flachen Kreisbogensegments (13) eine zum Kontaktstück vertikale Komponente aufgezehrt wird, so daß in diesem Bewegungsbereich die Kontaktstücke (7) einer translatorischen Relativbewegung zu den ortsfesten Gegenkontaktstücken (9) ausgesetzt sind,
- dass sich die beweglichen Kontaktstücke (7) am Ende des Federweges rasch abheben, bzw. auch einen umgekehrten Bewegungsablauf ermöglichen.

2. Schalteinrichtung nach Anspruch 1,
**dadurch gekennzeichnet,**
daß der Kontaktträger (4) in im wesentlichen schlitzförmigen Aufnahmen (16) des Tragkörpers (1) eingesetzt ist.

3. Schalteinrichtung nach Anspruch 2,
**dadurch gekennzeichnet,**
daß der Tragkörper (1) zumindest eine Aufnahme (16) für einen Kontaktträger (4) zur Bildung eines Öffners und eine Aufnahme (16) zur Bildung eines Schließers besitzt, wobei zu den Aufnahmen (16) im Tragkörper (1) auch entsprechende Ausnehmungen für Druck- (10) oder auch Zugfedern gehören, die das gefederte Anliegen der beweglichen Kontaktstücke (7) am ortsfesten Gegenkontaktträger (8) gewährleisten.

4. Schalteinrichtung nach Anspruch 2 oder 3,
**dadurch gekennzeichnet,**
daß im Tragkörper (1) die schlitzförmigen Aufnahmen (16) einmal oberhalb und einmal unterhalb des Drehlagers (3) des Tragkörpers (1) ausgebildet sind, um somit in zwei Schaltebenen eine Doppelöffner-, Doppelschließer- oder auch Öffner/Schließer-Kombination zu erzeugen.

5. Schalteinrichtung nach einem der vorhergehenden Ansprüche,
**dadurch gekennzeichnet,**
daß am Drehlager (3) mit dem Tragkörper (1) ein Antrieb in Wirkverbindung steht.

6. Schalteinrichtung nach einem der vorhergehenden Ansprüche,
**dadurch gekennzeichnet,**
daß am Tragkörper (1) ein Mittel für äußeren Kraftangriff einstellbar ausgeführt ist.

7. Schalteinrichtung nach einem der vorhergehenden Ansprüche,
**dadurch gekennzeichnet,**
daß der Tragkörper (1) in seinen beiden Schaltendlagen durch eine Übertotpunktfeder fixiert ist.

## Claims

1. A switching device which in a pivot-mounted mounting unit (1) carries eccentric to its pivot bearing (3) at least one contact carrier (4), rotatable relative to said mounting unit (1), with play in the direction of the contact axes (91), characterised in that,
- the contact carrier (4) with two end-positioned contacts (7) is held by spring pressure against the fixed mating contacts (9) of the fixed mating contact carriers (8),
- the spring travel and a contact heel (11) of the mounting unit (1) relative to the contact carrier (4) are designed in such a way that components vertical to the contact are taken up by the imaginary orbit which can be set as required (12; around 3) of the moveable contacts (7) along a flat sector of arc (13), so that in this movement range the contacts (7) are imparted a translatory movement relative to the fixed mating contacts (9),
- the moveable contacts (7) lift quickly at the end of the spring travel, or also a reverse movement sequence is enabled.

2. A switching device in accordance with Claim 1, characterised in that the contact carrier (4) is inserted into essentially slot-shaped locations (16) in the mounting unit (1).

3. A switching device in accordance with Claim 2, characterised in that the mounting unit (1) has at least one location (16) for a contact carrier (4) to form a break contact and a location (16) to form a make contact, whereby recesses in the mounting unit (1) for compression springs (10) or tension springs, corresponding to the locations (16), which guarantee the spring-loaded application of the moving contacts (7) against the fixed mating contact carrier (8).

4. A switching device in accordance with Claims 2 or 3, characterised in that the slot-shaped locations (16) in the mounting unit (1) are formed one above and one below the pivot bearing (3) of the mounting unit (1), in order to create a double break contact or double make contact, or also a break/make combination, at two switching levels.

5. A switching device in accordance with any of the above Claims, characterised in that an operating mechanism is functionally connected on the pivot bearing (3) to the mounting unit (1).

6. A switching device in accordance with one of the above Claims, characterised in that a means, which is adjustable, is provided on the mounting unit (1) for the application of an external force.

7. A switching device in accordance with one of the above Claims, characterised in that the mounting unit (1) is fixed in both end switch positions by a past dead centre spring.

## Revendications

1. Dispositif interrupteur qui, dans un support (1) rotatif, supporte, de manière excentrée par rapport à son palier (3) de rotation, un porte-contact (4) pouvant tourner par rapport au support (1) et avec jeu dans la direction de l'axe (91) de contact, caractérisé en ce que
- le porte-contact (4) s'applique à suspension sur ressort par deux pièces (7) de contact à peu près à l'extrémité aux pièces (9) fixes de contact antagonistes des porte-contacts antagonistes (8) fixes,
- la course élastique et un dos (11) de contact du support (1) par rapport au porte-contact (4) sont tels que de la trajectoire (12; autour de 3) s'établissant librement par la pensée, des pièces (7) de contact mobile, le long d'un segment (13) d'arc de cercle plat, il est tiré pour la pièce de contact une composante verticale, de sorte que dans cette plage de déplacement, les pièces (7) de contact sont soumises à un mouvement relatif de translation par rapport aux pièces (9) de contact antagoniste qui sont fixes,
- les pièces (7) de contact mobiles se soulèvent rapidement à l'extrémité de la course élastique ou permettent aussi au mouvement de se dérouler en sens opposé.

2. Dispositif interrupteur suivant la revendication 1,
caractérisé en ce que,
le porte-contact (4) est inséré dans le logement (16) sensiblement en forme de fente du support (1).

3. Dispositif interrupteur suivant la revendication 2,
caractérisé en ce que,
le support (1) a au moins un logement (16) pour un porte-contact (4) destiné à former un contact normalement fermé et un logement (16) pour la formation d'un contact normalement ouvert, des évidements adéquats pour des ressorts de pression (10) ou également de traction faisant partie également des logements (16) du support (1) et assurant le contact à suspension sur ressort des pièces (7) de contact mobile sur le porte-contact (8) antagoniste qui est fixe.

4. Dispositif interrupteur suivant la revendication 2 ou 3,
caractérisé en ce que,
dans le support (1) les logements (16) en forme de fente sont constitués une fois au-dessus et une fois en dessous du palier (3) tournant du support (1) pour produire ainsi dans deux plans de coupure une combinaison de double contact normalement fermé, de double contact normalement ouvert, ou également d'un contact normalement ouvert et d'un contact normalement fermé.

5. Dispositif interrupteur suivant l'une des revendications précédentes,
caractérisé en ce que,
sur le palier (3) de rotation, un dispositif d'entraînement coopère avec le support (1).

6. Dispositif interrupteur suivant l'une des revendications précédentes,
caractérisé en ce que
sur le support (1) est prévu de manière réglable, un moyen d'attaque extérieure par une force.

7. Dispositif interrupteur suivant l'une des revendications précédentes,
caractérisé en ce que,
le support (1) est immobilisé dans ses deux positions d'interruption par un ressort à dépassement de point mort.
